# EUROPÄISCHE PATENTSCHRIFT

(11) **EP 0 165 404 B1**
(45) Veröffentlichungstag und Bekanntmachung des Hinweises auf die Patenterteilung: **04.11.1987**
(21) Anmeldenummer: 85104806.6
(22) Anmeldetag: 20.04.1985
(51) Int. Cl.: D04B 37/00, G01B 3/00

(54) **Vorrichtung zum Messen und Berechnen von Strickwaren**
Device for measuring and calculating knitwear
Dispositif pour mesurer et calculer des articles de tricot

(30) Priorität: 25.04.1984 DE 3415340
(43) Veröffentlichungstag der Anmeldung: 27.12.1985
(73) Patentinhaber: William Prym GmbH & Co. KG, 52224 Stolberg (DE)
(72) Erfinder: Nysten, Bernhard, Dipl.-Ing., D-5100 Aachen (DE); Mager, Annemarie, D-2190 Stolberg (DE); Hoffmann, Ingrid, D-5190 Stolberg (DE)
(74) Vertreter: Mentzel, Norbert, Dipl.-Phys.

## Beschreibung

Die Erfindung richtet sich auf eine Vorrichtung der im Gattungsbegriff des Anspruches 1 angegebenen Art. Die bekannten Vorrichtungen dieser Art bestehen aus einem rechteckigen Zählrahmen mit quadratischer Öffnung, die längs ihrer Öffnungskante mit einer Maßstabteilung versehen ist. Die Kantenlänge der quadratischen Öffnung ist auf eine bestimmte Maßeinheit, z. B. auf einen Dezimeter festgelegt. Dieser Zählrahmen wird mit seiner Öffnung über ein Gestrick gelegt und durch Abzählen der Maschen innerhalb einer Reihe oder der senkrecht übereinander liegenden Reihen innerhalb dieser definierten Öffnungsdimension ergibt sich die auf die gewünschte Maßeinheit bezogene Maschendichte, z. B. Maschen pro Zentimeter.

Der Erfindung liegt die Aufgabe zugrunde, eine Vorrichtung der gattungsgemäßen Art zu entwickeln, die neue Funktionen bei der Erstellung von Strickwaren erfüllen kann. Dies wird erfindungsgemäß durch die im Kennzeichen des Anspruches 1 angeführten Maßnahmen erreicht.

Die Erfindung hat erkannt, daß man für die vorerwähnte Ermittlung der Maschendichte mit jenem Teil der Rahmenöffnung auskommt, der sich längs zweier senkrecht aufeinanderstehender Rahmenkanten erstreckt. Der andere Eckbereich der Rahmenöffnung wird nun erfindungsgemäß dazu ausgenutzt, den Strickrechner zu bilden. Dazu genugt es, die Rahmenstege in diesem Bereich plattenartig zu verbreitern und die dadurch gewonnenen Wandflächen zur Ausbildung der Zahlenkolonnen für den Strickrechner zu nutzen. Diese Zahlenkolonnen geben die Beziehung zwischen der Maschenanzahl, der Maschendichte und der Gestricklange an. Daraus ist z. B. errechenbar, wieviele Maschen auf eine gewünschte Stricklänge fallen, wenn mit einer bestimmten Maschendichte gearbeitet wird.

Vorteilhaft ist es, die Vorrichtung auch noch weiteren nützlichen Funktionen zuzuführen, die bei der Gestrickherstellung anfallen. So ist es möglich, jene Bereiche des Strickrechners, die aus praktischen Gründen für die Anordnung von Zahlenkolonnen nicht mehr geeignet sind, dazu zu nutzen, eine Stricknadellehre zu bilden, anhand welcher der Durchmesser der benutzten Stricknadeln ermittelt werden kann. Diese Information ist wichtig, um festzustellen, mit welcher Nadel gearbeitet wird und welche Maschengröße sich daraus ergibt. Dazu genügt es, den Rahmen und/oder seine plattenartige Verbreiterung mit Durchbrüchen zu versehen, die mit Durchmesserangaben gekennzeichnet sind. Durch Einstecken der Stricknadel in den Durchbruch läßt sich die Nadelstärke dann ermitteln, wenn bei diesem Einstecken ohne Spiel die Nadel bis in den Schaftbereich durchsteckbar ist.

Für die Verwendung als Strickrechner und/oder als Stricknadellehre wird man den Zählrahmen bzw. dessen plattenartige Verbreiterung zweckmäßigerweise auf beiden Flächenseiten skalenmäßig nutzen, wobei man die Daten auf beiden Flächenseiten nicht gleich wählt, sondern einander ergänzend ausbildet, um eine möglichst umfassende Skala zur Berechnung einer Vielzahl unterschiedlicher Gestricke zu gewinnen.

Dieser Strickrechner im Eckbereich wird aus räumlichen Gründen zweckmäßigerweise als Kreissektor bzw. als Quadrant ausgebildet, wo die Zahlenkolonnen in längs Kreisbögen und Radien angeordnet sind. In diesem Fall erhält man nämlich den Vorteil, daß als Ablesehilfe ein schwenkbar über den Kreissektor geführter Zeiger verwendet werden kann. Zur Erleichterung des Ablesens wird man ein Ablesefenster im Zeiger vorsehen, welches mit einer auswählbaren radialen Zahlenkolonne der Skala ausrichten kann. Wegen der beidflächigen Nutzung wird man einen Doppelzeiger verwenden, der eine gemeinsame Lagerstelle aufweist. Für die Festigkeit und bessere Ablesung empfiehlt es sich, einen Kreisschlitz im Randbereich des Kreissektors vorzusehen, der von einer Verbindung zwischen den beiden Zeigerteilen des Doppelzeigers durchgriffen wird, wobei in der Verbindung zweckmäßigerweise eine Zeigerspitze angeordnet ist, die als Einstellmarke für den Gestrickrechner fungiert.

Weitere Vorteile und Maßnahmen der Erfindung sind aus den Ansprüchen, der Beschreibung und den nachfolgenden Zeichnungen ersichtlich. In den Zeichnungen ist die Erfindung in einem Ausführungsbeispiel dargestellt. Es zeigen:
Fig. 1 in natürlicher Größe die Draufsicht auf die eine Seite der Vorrichtung,
Fig. 2 die Draufsicht auf die rückseitige Vorrichtung und
Fig. 3 aus Gründen der Deutlichkeit einen nicht maßstabgerecht dargestellten Längsschnitt längs der Schnittlinie 111-111 von Fig. 2

Die Vorrichtung besteht aus einer viereckigen Platte 10, die vorteilhaft aus Kunststoff ausgebildet ist. Der Kunststoff kann durchscheinen oder gar durchsichtig sein. Im Rahmen der Erfindung sind beide Flächenseiten 11, 12 nutzbar, die formmäßig zueinander spiegelbildlich gleich natürlich ausgebildet sind, einander aber inhaltlich ergänzen. Sie sind in Fig. 1 einerseits und Fig. 2 andererseits dargestellt und sollen, der einfachen Bezugnahme wegen, als Vorderseite 11 in Fig. 1 und Rückseite 12 in Fig. 2 bezeichnet werden.

Die Platte besteht aus einem Rahmen 13 mit zwei schmalen Rahmenstegen 14, 15, aber mit einer beträchtlichen Stegverbreiterung 17, die von einer Rahmenecke 16 ausgeht und sich symmetrisch zu den beiden Rahmenstegen 14, 15 hin erstreckt. Diese Stegverbreiterung ist als Quadrant einer Kreisfläche ausgebildet, der von verbleibenden Stegresten 18, 19 ausgeht, die sich an die Rahmenstege 14, 15 anschließen. Die verbleibende Rahmenöffnung 20 ist durch den Quadranten 17 auf die Form eines Zwickels eingeschränkt, der außer der mittigen Quadratecke 21 an den schmalen Rahmenstegen 14, 15 auch noch endseitige Quadratecken 22, 23 aufweist wegen der erwähnten dortigen Stegreste 18, 19. Die andere Öffnungskante ist aber von einem Kreisbogen 24 begrenzt, der die Umfangskante des erwähnten Quadranten 17 bildet.

Der Quadrant 17 ist auf seinen beiden Flächenseiten 11, 12 mit zueinander komplementären Skalen 25, 26 ausgerüstet, die eine Schar von Zahlen aufweist, welche in Form eines Fächers längsradialer Kolonnen 27 und kreisbogenförmiger Zeilen 28 angeordnet sind. Der Quadrant 17 wird auf der Vorder- und Rückseite 11, 12 von je einem Zeigerteil 31 bzw. 32 eines Doppelzeigers 30 überstrichen, der im Bereich der Rahmenecke 16 bei 33 angelenkt und gemäß 57 schwenkbar ist.

Der Doppelzeiger 30 besteht aus einem doppellagigen Blatt, dessen eine Blattlage 31 auf der Vorderseite 11 und dessen andere Lage 32 auf der Rückseite 12 angeordnet sind, wobei beide Lagen 31, 32 Streifenform aufweisen, und im vorliegenden Fall zueinander deckungsgleich ausgebildet sind. Die beiden Blattlagen 31, 32 hängen durch eine Querfaltung 34 zusammen, die eine Verbindung zwischen diesen beiden Zeigerteilen besorgt. Die freien Enden der beiden Blattlagen 31, 32 sind gemeinsam durch ein als Hohlniet 35 ausgebildeten Lagerbolzen im Bereich der Rahmenecke 16 schwenkgelagert. Wie am besten aus der übertrieben dargestellten Schnittansicht von Fig. 3 zu erkennen ist, durchgreift der Hohlniet 35 Lagerbohrungen 36 im Rahmen 13 und Lageraugen 37, 38 in den beidseitigen Blattlagen 31, 32. Die mit der erwähnten Querfaltung ausgerüstete Verbindung 34 zwischen den beiden Blattlagen 31, 32 kommt dabei, ausweislich der Fig. 2, im Bereich eines Kreisschlitzes 39 zu liegen, der konzentrisch zur Anlenkachse 33 verläuft und im Randbereich 40 des Quadranten 17 sich erstreckt. Dadurch verbleibt am Umfangsrand des Quadranten 17 ein Bogensteg 41, der mit einer Zahlenreihe 42 versehen ist, welche die Größen der noch näher zu behandelnden Maschendichte angibt. Auf diese Anlenkachse 33 hin orientiert sind auch die im Zusammenhang mit Fig. 1 bereits erläuterten radialen Kolonnen 27 und kreisförmig liegenden Zeilen 28 der Skalenziffern.

Der Doppelzeiger 30 besitzt in beiden Zeigerteilen 31, 32 ein ausgeschnittenes Fenster 43 bzw. 44, worin, bei der gegebenen Einstellung des Doppelzeigers 30 je eine bestimmte radiale Zahlenreihe 27 in den beidseitigen Fenstern 43, 44 der beidflächig angeordneten Skalen 25, 26 erscheinen. Zwecks genauer Einstellung ist auf den Zeigerteilen 31, 32 im Bereich ihrer Verbindung 34 eine Marke 45 vorgesehen, die auf die erwähnte randseitige Zahlenreihe 42 einstellbar ist.

Wie aus Fig. 2 hervorgeht, ist die horizontale Öffnungskante 46 ebenso wie die entsprechende vertikale Öffnungskante 47 längenmäßig 56 auf einen Dezimeter bemessen und weist auch noch jeweils eine in Zentimeter gegliederte Maßstabteilung 48 auf. Die horizontale Kante 46 dient zum Abzählen der Maschen und die vertikale Kante 47 zum Abzählen der Maschenreihen, wie aus den Symbolen und Texten auf den Rahmenstegen 14, 15 zu ersehen ist. Die beim Abzählen der Maschen erlangte Maschenzahl ist die Maschendichte, nämlich die Anzahl der Maschen pro Dezimeter. Diese Größe ist abhängig von der Stricknadel-Stärke und der Garndicke. Die Platte 10 ist zugleich im Bereich des Quadranten 17 als Stricknadellehre ausgebildet, indem kreisförmige Durchbrüche 50, wie aus Fig. 1 zu ersehen ist, längs der Radialkante 49 und in der Ringzone 51 um die Anlenkachse 33 des Zeigers 30 herum in verschiedenen Dimensionen angeordnet sind. Durch entsprechende Benennungen 52 ist jeder Durchbruch 50 identifizierbar. Zum Meßvorgang wird die Stricknadel mit ihrer Spitze in einen ausgewählten Durchbruch 50 eingeführt. Derjenige Durchbruch und seine Benennung 52 sind für eine bestimmte Stricknadel maßgebend, in welchem die über ihre Spitze hinaus bis zum Schaft durchgeschobene Stricknadel ohne radiales Spiel hineinpaßt.

Der Zeiger 30 und seine beidseitigen Skalen 25, 26 bilden den in der Platte 10 integrierten Strickrechner. Dazu wird zunächst der Zeiger 30 mit seiner Ablesemarke 45 auf den in vorerwähnter Weise ermittelten Wert der Maschendichte gestellt, z. B. im Falle der Fig. 1 auf den Wert "22 Maschen pro Dezimeter". Längs des Fensters 43 bzw. 44 auf der Plattenrückseite 12, sind, in einer Längsspalte 53 angeordnet, Zahlen angegeben, die auf die Länge des Gestricks bezogen sind, wobei die kleinsten Zahlen aus Platzgründen radial näher zur Anlenkachse 33 des Zeigers 30 liegen als die hohen Zahlen. In dieser Spalte 53 erscheinen also Längenmaße. Abgestimmt mit jeder Zahl in dieser Spalte 53 liegen in den erwähnten Skalen 25, 26 die entsprechenden Ziffern in kreisbogenförmiger Anordnung, welche die Anzahl der Maschen für das jeweilige Längenmaß angeben. Durch Aufaddierung dieser Maschenzahlen erhält man für jedes Längen-Zwischenmaß die Gesamtzahl der Maschen, wie in dem Rechenbeispiel rechts oben in der Ecke des Rahmens 13 von Fig. 1 angegeben ist. Diese Angabe stellt zugleich eine Gebrauchsregel für die Handhabung der erfindungsgemäßen Vorrichtung 10 dar.

Schließlich ist die erfindungsgemäße Vorrichtung 10 auch noch als Längenmaß nutzbar, denn eine oder mehrere der Umrißkanten 54 der Platte 10 kann, wie Fig. 2 verdeutlicht, als ein Längenmaßstab 55 ausgebildet sein, wie die in Fig. 2 dargestellte Zentimeterteilung und die zugehörigen Längenangaben verdeutlichen. Damit erfüllt die Erfindung gleichzeitig vier Funktionen, sie ist ein Werkzeug zur Bestimmung der Maschenzahl, ferner ein Strickrechner, weiterhin eine Stricknadellehre und schließlich ein Längenmesser.

## Patentansprüche

1. Vorrichtung (10) zum Messen und Berechnen von Maschen in Strickwaren, bestehend aus einem vorzugsweise quadratischen Maschenzähl-Rahmen (13) mit einer auf eine bestimmte Maßeinheit (56), z. B. auf einen Dezimeter, dimensionierte Rahmenöffnung (20) zum Bestimmen der Maschendichte und/oder Reihendichte, wo die Öffnungskante (46) eine Längenmaßteilung (48) besitzt,
dadurch gekennzeichnet,
daß der Rahmen in einem Eckbereich (16) plattenförmig verbreitert und als Strickrechner ausgebildet ist mit auf der plattenartigen Verbreiterung zeilen- und spaltenweise angeordneten Zahlenkolonnen (27, 28, 42, 53) betreffend zusammengehörige Größen der Maschenanzahl, Maschendichte und Gestricklänge.

2. Vorrichtung nach Anspruch 1, dadurch gekennzeichnet, daß der Rahmen (13) und/oder seine plattenförmige Verbreiterung (17) zugleich als Stricknadellehre ausgebildet ist und mit zugehörigen Durchmesserangaben (52) gekennzeichnete Durchbrüche (50) trägt.

3. Vorrichtung nach Anspruch 1 oder 2, dadurch gekennzeichnet, daß der Rahmen (13) und/oder seine plattenförmige Verbreiterung (17) auf beiden Flächenseiten (11,12), die vorzugsweise einander skalenmäßig ergänzen, als Strickrechner und/oder als Stricknadellehre ausgebildet ist.

4. Vorrichtung nach einem oder mehreren der Ansprüche 1 bis 3, dadurch gekennzeichnet, daß die plattenförmige Verbreiterung als Kreissektor (17), insbesondere als Quadrant, ausgebildet ist, wo die Zahlenkolonnen längs Kreisbögen (28) und Radien (27) angeordnet sind und als Ablesehilfe einen über den Kreissektor (17) schwenkbar (57) geführten Zeiger (30) aufweisen, der im Bereich des Kreismittelpunkts angelenkt (33) ist.

5. Vorrichtung nach Anspruch 4, dadurch gekennzeichnet, daß der Zeiger (30) mit einem Ablesefenster (43; 44) versehen ist, in welchem eine durch radiale Verschwenkung (57) auswählbare radiale Zahlenkolonne (27) der Skala (25; 26) erscheint.

6. Vorrichtung nach Anspruch 5, dadurch gekennzeichnet, daß der Zeiger als einheitlich bewegbarer Doppelzeiger (30) ausgebildet ist, dessen einer Zeigerteil (31) auf der Vorderseite (11) und dessen anderer Zeigerteil (32) auf der Rückseite (12) des Rahmens (13) liegen, aber miteinander einen gemeinsamen Lagerbolzen (35) aufweisen.

7. Vorrichtung nach Anspruch 6, dadurch gekennzeichnet, daß der Kreissektor (17) im Umfangsbereich (40) mit einem konzentrisch zur Schwenkachse (33) des Doppelzeigers (30) verlaufenden Kreisschlitz (39) versehen ist und der Kreisschlitz (39) von einer zwischen den beiden Zeigerteilen (31, 32) befindlichen Verbindung (34) durchgriffen ist.

8. Vorrichtung nach Anspruch 7, dadurch gekennzeichnet, daß im Bereich der Verbindung (34) die Ablesemarke (45) des Zeigers (30), wie eine Zeigerspitze angeordnet ist und auf eine kreisbogenförmig angeordnete Zahlenreihe (42) gerichtet ist, welche die Maschendichte angibt und im den Kreisschlitz (39) begrenzenden Randbereich (40) vorzugsweise auf beiden Rahmenseiten (11, 12) aufgebracht ist.

9. Vorrichtung nach einem oder mehreren der Ansprüche 1 bis 8, dadurch gekennzeichnet, daß der Rahmen (13) zugleich als Längenmesser ausgebildet ist, indem wenigstens eine äußere Umrißkante (54) mit einer Maßstabteilung (55) versehen ist.

## Claims

1. A device (10) for measuring and calculating stitches in knitwear, comprising a preferably square stitch-countinq frame (13) having a frame opening (20) dimensioned to a specific measuring unit (56), e.g. a decimeter, for determining the stitch densitv and/or row density, wherein the opening edge (46) has a linear measuring scale (48),
characterized in
that the frame is enlarged plate-shaped in a corner area thereof (16) and is designed as knitting calculator having on the plate-shaped enlargement columns of numbers (27, 28, 42, 53) arranged in lines and columns, relating to associated values of stitch nuantity, stitch density and knitted length.

2. A device as claimed in the claim 1,
characterized in
that the frame (13) and/or its plate-shaped enlargement (17) is also designed as knitting needle gauge and has apertures (50) defined by associated diameter data (52).

3. A device as claimed in the claim 1 or 2,
characterized in
that the frame (13) and/or its plate-shaped enlargement (17) is designed on both surface sides (11, 12), preferably complementary scale- wise, as knitting calculator and/or knitting needle gauge.

4. A device as claimed in any one or several of the claims 1 to 3,
characterized in
that the plate-shaped enlargement is designed as circular sector (17), preferably as quadrant, wherein the columns of numbers are arranged along circular arcs (28) and radii (27) and have a pointer (30) guided for swinging movement (57) across the circular sector (17), said pointer being pivoted (33) in the area of the circle center.

5. A device as claimed in the claim 4,
characterized in
that the pointer (30) is provided with a reading window (43; 44) in which appears a radial column of numbers (27) of the scale (25; 26), selectable bv radial swing (57).

6. A device as claimed in the claim 5,
characterized in
that the pointer is designed as uniformly movable twinpointer (30) whose one pointer arm (31) is located on the front side (11) and the other pointer arm (32) on the rear side (12) of the frame (13), yet both have a common bearing pivot (35).

7. A device as claimed in the claim 6,
characterized in
that the circular sector (17) is provided in the peripheral area (40) with a circular slot (39) extending concentrically to the swing axis (33) of the twin-pointer (30) and the circular slot (39) has passing therethrough a connection (34) provided between the two pointer arms (31, 32).

8. A device as claimed in the claim 7,
characterized in
that in the area of the connection (34) the index mark (45) of the pointer (30) is arranged like a pointer tip and is directed towards an arcuated row of numbers (42) indicating the stitch density and is applied preferably on both frame sides (11, 12) in the peripheral area (40) defining the circular slot (39).

9. A device as claimed in any one or several of the claims 1 to 8,
characterized in
that the frame (13) is also designed as a length measuring instrument, in that at least one outer peripheral edge (54) is provided with a graduation (55).

## Revendications

1. Dispositif (10) permettant de mesurer et calculer les mailles sur des articles tricotés, constitué d'un cadre de comptage de mailles (13) de préférence carre et comportant une ouverture (20) dont la dimension correspond à une unité déterminée de mesure (56), par exemple à un décimètre, et qui sert à déterminer le taux de mailles et/ou le taux de rangs, le côté (46) de cette ouverture portant une graduation de mesure de longueur (48), caractérisé en ce que, dans la region (16) d'un coin, le cadre s'élargit en forme de plaquette et est agencé sous la forme d'un calculateur de tricotage en présentant, sur l'élargissement en forme de plaquette, des rangées de nombres (27, 28, 42, 53) disposées en colonnes et en lignes et concernant des valeurs associées du nombre de mailles, du taux de mailles et de la longueur de tricotage.

2. Dispositif selon la revendication 1, caractérisé en ce que le cadre (13) et/ou son élargissement en forme de plaquette (17) sont aussi agencés sous la forme d'un calibre pour aiguilles à tricoter et présentent des trous (50) repérés par des indications correspondantes de diamètre (52).

3. Dispositif selon la revendication 1 ou 2, caractérisé en ce que le cadre (13) et/ou son élargissement en forme de plaquette (17) sont agencés sous la forme d'un calculateur de tricotage et/ou d'un calibre pour aiguilles à tricoter sur ses deux surfaces (11, 12) qui se complètent de préference en ce qui concerne les échelles.

4. Dispositif selon l'une ou plusieurs des revendications 1 à 3, caractérisé en ce que l'élargissement en forme de plaquette est agencé sous la forme d'un secteur de cercle (17), notamment d'un quart de cercle, les rangées de nombres étant disposées le long d'arcs de cercle (28) et de rayons (27) et comportant, comme auxiliaire de lecture, un curseur (30) qui est guidé de manière pivotante (57) par dessus ce secteur circulaire (17) et qui est articulé (33) dans la zone du centre du cercle.

5. Dispositif selon la revendication 4, caractérisé en ce que le curseur (30) est muni d'une fenêtre de lecture (43, 44) dans laquelle apparaît une colonne radiale de nombres (27) de la table (25, 26), cette colonne pouvant être sélectionée par balayage radial (57).

6. Dispositif selon la revendication 5, caracterisé en ce que le curseur est forme d'un curseur double (30) mobile d'un bloc et dont une partie (31) est située sur le recto (11) du cadre (13) et l'autre partie (32) sur son verso (12), ces parties comportant toutefois en commun un tourillon (35).

7. Dispositif selon la revendication 6, caractérisé en ce que le secteur de cercle (17) présente, dans la région (40) de sa periphérie, une fente circulaire (39) s'étendant de manière concentrique à l'axe de pivotement (33) du curseur double (30), cette fente circulaire (39) étant traversée par une jonction (34) prévue entre les deux parties (31, 32) du curseur.

8. Dispositif selon la revendication 7, caractérisé en ce que l'index de lecture (45) du curseur (30), par exemple une pointe du curseur, est disposé dans la zone de la jonction (34) et est dirigé vers une rangée de nombres (42) disposée en arc de cercle, qui indique le taux de mailles et est placée dans la zone marginale (40) délimitant la fente circulaire (39), de préference sur les deux faces (11, 12) du cadre.

9. Dispositif selon l'une ou plusieurs des revendications 1 à 8, caractérisé en ce que le cadre (13) est aussi agencé sous la forme d'un élément de mesure de longueur, au moins un côté extérieur (54) de son contour étant muni d'une échelle graduée (55).
